# EUROPÄISCHE PATENTSCHRIFT

(11) **EP 0 782 902 B1**
(45) Veröffentlichungstag und Bekanntmachung des Hinweises auf die Patenterteilung: **11.04.2001**
(21) Anmeldenummer: 96810524.7
(22) Anmeldetag: 08.08.1996
(51) Int. Cl.: B25C 1/14, B25C 1/18

(54) **Rillenkolben**
Grooved piston
Piston avec gorges

(30) Priorität: 27.12.1995 DE 19548870
(43) Veröffentlichungstag der Anmeldung: 09.07.1997
(73) Patentinhaber: HILTI Aktiengesellschaft, 9494 Schaan (LI)
(72) Erfinder: Frommelt, Markus, 9494 Schaan (LI); Kuel, Hermann, 6820 Frastanz (AT); Heeb, Norbert, 9470 Buchs (CH)
(74) Vertreter: Wildi, Roland

(56) Entgegenhaltungen:
- EP-A- 0 346 275
- DE-A- 4 313 504
- FR-A- 1 034 612
- FR-A- 2 518 925
- FR-A- 2 518 926
- US-A- 2 724 116
- US-A- 3 083 692

## Beschreibung

Die Erfindung betrifft ein pulverkraftbetriebenes Setzgerät mit einem, eine Kartuschenaufnahme aufweisenden Träger, einer in dem Träger geführten, relativ zum Träger versetzbaren Kolbenführung, einem in der Kolbenführung angeordneten, ein zylindrisches Schaftteil und ein Kopfteil aufweisenden Treibkolben, der mittels Treibgasen einer in der Kartuschenaufnahme angeordneten Treibladung von einer hinteren Ausgangssstellung in eine setzrichtungsseitige vordere Endstellung treibbar ist und einer Bremseinrichtung für den Treibkolben, die wenigstens eine radial versetzbare, sich an einer konischen Innenkontur eines Federringes abstützende Kugel umfasst, die in einer zum Schaftteil hin offenen Aufnahme der Kolbenführung parallel zur Längserstreckung der Kolbenführung begrenzt versetzbar ist.

Aus der DE-A-43 13 504 ist ein pulverkraftbetriebenes Setzgerät mit einem, eine Kartuschenaufnahme aufweisenden Träger, einer in dem Träger geführten, relativ zum Träger versetzbaren Kolbenführung einem in einer Führungsbohrung der Kolbenführung gelagerten Treibkolben und einer Bremseinrichtung bekannt. Der Treibkolben ist mittels Treibgasen einer in der Kartuschenaufnahme angeordneten Treibladung innerhalb eines von der Führungsbohrung der Kolbenführung und einem Teil des Trägers gebildeten Hubraumes versetzbar. Der Treibkolben setzt sich aus einem zylindrischen Schaftteil und einem Kopfteil zusammen. Die Bremseinrichtung wird gebildet von einer in der Kolbenführung vorgesehenen, zum zylindrischen Schaftteil des Treibkolbens hin radial offenen Aufnahme mit zwei am Schaftteil anliegenden Kugeln und einem die Kugeln umgebenden Federring. Die parallel zur Längserstreckung des Treibkolbens verlaufende Länge der Aufnahme übersteigt den Durchmesser einer der Kugeln. Der Federring weist eine konische, auf die Kugeln einwirkende Innenkontur auf, die zur Treibkolbenachse unter Bildung eines sich entgegen der Eintreibrichtung öffnenden Winkels geneigt ist.

Verschiebt sich der Treibkolben geringfügig in Setzrichtung, so erfolgt ein Abrollen der Kugeln in Setzrichtung. Die sich an der konischen Innenkontur des Federringes abrollenden Kugeln drücken dabei einerseits den Federring radial nach aussen, anderer seits werden die Kugeln von der Federkraft des Federringes seitlich an das Schaftteil des Treibkolbens gedrückt, so dass eine selbständige Versetzung des Treibkolbens in Setzrichtung insbesondere durch die Schwerkraft verhindert wird.

Beim Setzvorgang wird der Treibkolben mit Hilfe einer von einer Treibladung entwickelten, sehr grossen Energie in Setzrichtung beschleunigt. Dagegen ist die von der Bremseinrichtung auf das Schaftteil wirkende Bremskraft vernachlässigbar klein, so dass sich die Bremskraft nicht negativ auf die Beschleunigung des Treibkolbens auswirkt.

Insbesondere wenn der Treibkolben mit Überenergie beschleunigt wird, schlägt der Treibkolben nach einem Setzvorgang mit einer hohen Geschwindigkeit an einer der Setzrichtung zugewandten Fläche des Trägers im Bereich der Kartuschenaufnahme auf, prallt von dort ab und bewegt sich noch einmal in Setzrichtung, so dass er nicht in seiner Ausgangsstellung zu liegen kommt. Bei einem nachfolgenden Setzvorgang kann der Treibkolben nicht mehr im richtigen Ausmass beschleunigt werden, so dass das zu setzende Befestigungselement nicht ausreichend tief in einen Untergrund eingetrieben wird.

Aus der FR-A-2518925 ist ein Setzgerät mit einem von hochgespannten Gasen treibbaren Arbeitskolben und einem federgespannten Rastelement zum Eingriff in eine Ausnehmung am Arbeitskolben bekannt. Zum Einrücken des Rastelementes in die Ausnehmung sind eine Rast- und eine Rückführfeder vorgesehen und das Rastelement ist entgegen der Kraft der Rückführfeder und unter Überwindung der Kraft der Rastfeder ausrückbar.

Die EP-A-346275 offenbart ein pulverkraftbetriebenes Setzgerät mit einer Kolbenführung und einem in der Kolbenführung axial versetzbaren Treibkolben. In der Kolbenführung befindet sich eine zum Treibkolben hin radial offen ausgebildete Ausnehmung, in der eine am Treibkolben anliegende Bremskugel und eine Feder für die Bremskugel angeordnet ist. Die Erstreckung der Ausnehmung parallel zur Längsachse des Treibkolbens übersteigt den Durchmesser der Bremskugel. Die Feder ist derart ausgebildet, dass die Bremskugel unter Spannen der Feder zum Treibkolben getrieben wird und dabei am eintreibrichtungsseitigen Ende der Ausnehmung zur Anlage kommt.

Der Erfindung liegt die Aufgabe zugrunde, ein pulverkraftbetriebenes Setzgerät zu schaffen, dessen Treibkolben bei Überenergie sicher in seiner Ausgangsstellung angeordnet und gehalten werden kann.

Erfindungsgemäss wird die Aufgabe dadurch gelöst, dass das Schaftteil des Treibkolbens im setzrichtungsseitigen Endbereich axial hintereinander, wenigstens zwei voneinander beabstandete mit der Kugel der Bremseinrichtung zusammenwirkende, umlaufend ausgebildete Vertiefungen aufweist und dass die formschlüssige Verbindung zwischen dem Schaftteil und der Kugel aufgehoben wird, sobald der Treibkolben nach erfolgtem Setzvorgang wieder seine Ausgangsstellung erreicht hat.

Bei einem Setzvorgang wird der Treibkolben mit Hilfe von Treibgasen einer in der Kartuschenaufnahme angeordneten Treibladung in Setzrichtung beschleunigt. Dabei wird eine Bremseinrichtung aktiviert, deren Reibkraft sich allerdings vemachlässigbar gering auf die Beschleunigung des Treibkolbens auswirkt.

Gleichzeitig mit der Beschleunigung des Treibkolbens in Setzrichtung erfolgt eine Verschiebung des Trägers gegenüber der Kolbenführung und gegenüber einem Gehäuse entgegen der Setzrichtung, so dass sich die Länge des von der Kolbenführung und einem Teil des Trägers gebildeten Hubraumes vergrössert. Eine sich am Gehäuse abstützende, mit dem Träger zusammenwirkende Feder wird dabei vorgespannt. Nach dem Eintreiben eines Befestigungselementes in einen Untergrund bewegt sich der Treibkolben mit einer hohen Geschwindigkeit auf die der Setzrichtung zugewandte Fläche des Trägers im Bereich der Kartuschenaufnahme zu.

Da zu diesem Zeitpunkt die Hubraumlänge noch immer grösser ist als in der Ruhelage des Setzgerätes, macht der Treibkolben einen grösseren Hub, so dass wenigstens zwei im setzrichtungsseitigen Endbereich des Schaftteils angeordnete Vertiefungen den Bereich der Kugel der Bremseinrichtung passieren können. Beim anschliessenden Abprallen des Treibkolbens auf der Seite des Trägers im Bereich der Kartuschenaufnahme bewegt sich der Treibkolben in Setzrichtung. Dabei kommen die Vertiefungen noch einmal mit der Kugel der Bremseinrichtung in Berührung, und es entsteht eine formschlüssige Verbindung zwischen der kugel und einer der Vertiefungen. Durch diese formschlüssige Verbindung und die axiale Bewegung des Treibkolbens in Setzrichtung wird die Bremseinrichtung sehr schnell aktiviert, so dass sich der Treibkolben nicht weiter in Setzrichtung bewegt.

Nachdem der Treibkolben diese Position erreicht hat, verschiebt die zwischen dem Träger und dem Gehäuse angeordnete, vorgespannte Feder den Träger in Setzrichtung. Dabei erfolgt eine Verschiebung des Trägers gegenüber der Kolbenführung so dass sich die Hubraumlänge wieder verkleinert. Gleichzeitig gelangt die der Setzrichtung zugewandte Seite des Trägers im Bereich der Kartuschenaufnahme mit einer der Setzrichtung abgewandten Seite des Kopfteiles in Berührung und schiebt den Treibkolben in Setzrichtung vor sich her, bis die Ausgangsstellung des Treibkolbens und des Trägers gegenüber dem Gehäuse wieder erreicht ist. Die von der Feder ausgehende Kraft ist dabei so gross, dass die Bremskraft der Bremseinrichtung überwunden und die formschlüssige Verbindung zwischen dem Schaftteil und der Kugel aufgehoben wird. In der Ausgangsstellung des Treibkolbens befindet sich die umlaufende Vertiefung zwischen einem setzrichtungsseitigen Endbereich der Kolbenführung und der Bremseinrichtung.

Aus Gründen der Knicksteifigkeit und der Kerbwirkung des Schaftteiles ist zweckmässigerweise der Grund der Vertiefungen kreisausschnittartig ausgebildet.

Eine gute formschlüssige Verbindung zwischen dem Schaftteil des Treibkolbens und der Kugel wird erreicht, wenn vorzugsweise der Radius des Kreisausschnittes im wesentlichen dem Radius der Kugel entspricht.

Ein mit Überenergie angetriebener Treibkolben trifft mit einer hohen Geschwindigkeit auf der der Setzrichtung zugewandten Seite des Trägers auf. Das Abprallen an der Seite des Trägers ist dementsprechend stark, so dass sich der Treibkolben sehr schnell in Setzrichtung bewegt. Damit die nur eine bestimmte Bremskraft aufweisende Bremseinrichtung den Treibkolben auch sicher abfangen kann, besitzt das Schaftteil des Treibkolben vorzugsweise axial hintereinander mehrere voneinander beabstandete Vertiefungen, die mit der Kugel der Bremseinrichtung eine formschlüssige Verbindung eingehen können. Jeweils dann, wenn eine Vertiefung auf die Kugel trifft, wird die Bremseinrichtung aktiviert. Übersteigt die Bewegungsenergie des Treibkolbens die Bremskraft, so wird die Kugel radial ausgerückt, die zweite bzw. die nächste Vertiefung trift auf die Kugel und die Bremseinrichtung wird ein weiteres Mal aktiviert. Wenn die Bremskraft der Bremseinrichtung nicht ausreicht, dann folgen weitere radiale Ausrückungen der Kugel und weitere Aktivierungen der Bremseinrichtung, bis der Treibkolben stehen bleibt.

Aus Gründen der mechanischen Festigkeit des Schaftteils des Treibkolbens weist vorteilhafterweise der Schaftteil drei axial hintereinander angeordnete Vertiefungen auf. In der Ausgangsstellung des Treibkolbens befinden sich alle drei Vertiefungen zwischen dem setzrichtungsseitigen Ende der Kolbenführung und der Kugel der Bremseinrichtung.

Damit die für das radiale Ausrücken der Bremskugel aus der Vertiefung notwendige Kraft unabhängig von der Ausgangsstellung des Treibkolbens gleich gross ist, ist vorzugsweise die in Längsrichtung des Schaftteils gemessene Breite der Vertiefungen im wesentlichen gleich.

Die Erfindung wird anhand einer Zeichnung, die die im Zusammenhang mit der Erfindung massgebenden Geräteteile eines pulverkraftbetriebenen Setzgerätes in der angepressten Stellung zeigt, näher erläutert.

Das erfindungsgemässe pulverkraftbetriebene Setzgerät wird gegen das zeichnerisch nicht dargestellte Aufnahmematerial gedrückt, in welches ein ebenfalls zeichnerisch nicht dargestelltes Befestigungselement eingetrieben werden soll. Dieses Befestigungselement wird dabei innerhalb einer Elementführung 14 gelagert, die unter Zwischenlage einer Bremseinrichtung 9 fest mit einer Kolbenführung 4 verbunden ist.

In einer Führungsbohrung der Kolbenführung 4 ist ein Treibkolben 6 gelagert. Der Treibkolben 6 setzt sich aus einem Schaftteil 7 und einem Kopfteil 8 zusammen. In der gezeigten Darstellung befindet sich der Treibkolben 6 gegenüber der kolbenführung 4 in seiner Ausgangsstellung. Der Schaftteil 7 ist im setzrichtungsseitigen Endbereich mit drei axial hintereinander angeordneten, umlaufend ausgebildeten Vertiefungen 13 mit gleicher Breite B versehen, deren Grund kreisausschnittartig ausgebildet ist. Im setzrichtungsseitigen Endbereich der Kolbenführung 4 ist ein elastisches Dämpfelement 15 angeordnet, das der Dämpfung des Treibkolbens 4 dienen kann.

Zwischen der Kolbenführung 4 und der Elementführung 14 befindet sich die Bremseinrichtung 9, die sich aus zwei einander diametral gegenüberliegenden Kugeln 11, einem die Kugeln 11 umgebenden Federring 10 und einer zum zylindrischen Schaftteil 7 des Treibkolbens 6 hin radial offenen Aufnahme 12 zusammensetzt. Der Federring 10 ist in radialer Richtung federbar und weist eine konische, auf die Kugeln 11 einwirkende Innenkontur auf, die zur Treibkolbenachse unter Bildung eines sich entgegen der Eintreibrichtung offnenden Winkels geneigt ist. Die Aufnahme 12 dient der Aufnahme der Kugeln 11 und weist eine parallel zur Längserstreckung des Treibkolbens 6 verlaufende Länge auf, die den Durchmesser einer der Kugeln 11 übersteigt.

Die Kolbenführung 4 ist umgeben von einem Träger 2. Gegenüber dem Träger 2 ist die Kolbenführung 4 axial versetzbar. An einem der Setzrichtung abgewandten freien Ende des Trägers 2 ist eine Kartuschenaufnahme 3 angeordnet, die der Aufnahme einer nicht dargestellten Treibladung dient. Die Kartuschenaufnahme 3 steht über eine Bohrung mit dem Innenraum des Trägers 2 und somit auch mit dem Treibkolben 6 in Verbindung.

Der Träger 2 befindet sich in einem Gehäuse 1 und ist relativ zum Gehäuse 1 versetzbar. Eine zwischen dem Gehäuse 1 und dem Träger 2 angeordnete Feder 16 sorgt dafür, dass der Träger 2 jeweils dann wieder gegenüber dem Gehäuse 1 in seine Ausgangsstellung zurückverschoben wird, nachdem der Träger 2 bei einem Setzvorgang entgegen der Setzrichtung versetzt wurde. Der in der Kolbenführung 4 gelagerte Treibkolben 6 ist innerhalb eines Hubraumes versetzbar, der gebildet wird von der Führungsbohrung 5 der Kolbenführung 4 und einem Teil des Trägers 2, der eine auf die Aussenkontur des Kolbenteils 8 abgestimmte Innenkontur aufweist.

Bei einem Setzvorgang wird der Treibkolben 6 mit Hilfe von Treibgasen der in der Kartuschenaufnahme 3 angeordneten Treibladung in Setzrichtung beschleunigt. Die beiden Kugeln 11 der Bremseinrichtung 9 rollen dabei in der Aufnahme 12 der Kolbenführung 4 in Setzrichtung ab, bis sie an dem der Setzrichtungsseite gegenüberliegenden Ende der Aufnahme 12 anliegen. Die Kugeln 11 wirken beim Abrollen mit einer konischen Innenkontur eines Federringes 10 zusammen, der dadurch radial vorgespannt wird. Der Federring 10 drückt die Kugeln 11 seitlich an das Schaftteil 7 des Treibkolbens 6, so dass eine Reibung zwischen dem Schaftteil 7 und den Kugeln 11 entsteht. Diese Reibung ist im Gegensatz zu der Energie mit der der Treibkolben 6 in Setzrichtung beschleunigt wird, vemachlässigbar klein, so dass sich die Reibung nicht negativ auf die Beschleunigung des Treibkolbens 6 auswirkt.

Gleichzeitig mit der Beschleunigung des Treibkolbens 6 in Setzrichtung erfolgt eine Verschiebung des Trägers 2 gegenüber der Kolbenführung 4 und gegenüber dem Gehäuse 1 entgegen der Setzrichtung, so dass sich die Länge des Hubraums vergrössert. Die sich am Gehäuse 1 abstützende, mit dem Träger 2 zusammenwirkende Feder 16 wird dabei vorgespannt. Nach dem Eintreiben eines Befestigungselementes in das Aufnahmematerial bewegt sich der Treibkolben 6 mit einer hohen Geschwindigkeit auf die der Setzrichtung zugewandte Fläche 17 des Trägers 2 im Bereich der Kartuschenaufnahme 3 zu.

Da zu diesem Zeitpunkt die Länge des Hubraums noch immer grösser ist als in der Ruhelage des Setzgerätes, macht der Treibkolben 6 einen grösseren Hub, so dass die im setzrichtungsseitigen Endbereich des Schaftteiles 7 angeordneten Vertiefung 13 den Bereich der Kugeln 11 der Bremseinrichtung 9 passieren können. Beim anschliessenden Abprallen des Treibkolbens 6 auf der Fläche 17 des Trägers 2 bewegt sich der Treibkolben 6 in Setzrichtung. Dabei kommen die Vertiefungen 13 noch einmal mit den Kugeln 11 der Bremseinrichtung 9 in Berührung, und es entsteht eine oder weitere formschlüssige Verbindungen nacheinander. Durch die formschlüssige Verbindungen wird die Bremseinrichtung 9 schneller aktiviert, so dass sich der Treibkolben 6 nicht weiter in Setzrichtung bewegen kann.

Im wesentlichen gleichzeitig mit der Aktivierung der Bremseinrichtung 9 verschiebt die zwischen dem Träger 2 und dem Gehäuse 1 angeordnete, vorgespannte Feder 16 den Träger 2 in Setzrichtung. Dabei erfolgt eine Versetzung des Trägers 2 gegenüber der Kolbenführung 4, so dass sich die Länge des Hubraums wieder verkleinert. Gleichzeitig gelangt die der Setzrichtung zugewandte Fläche 17 des Trägers 2 im Bereich der Kartuschenaufnahme 3 mit einer der Setzrichtung abgewandten Seite des Kopfteiles 8 in Berührung und schiebt den Treibkolben 6 in Setzrichtung vor sich her, bis die Ausgangsstellung des Treibkolbens 6 und des Trägers 2 gegenüber dem Gehäuse 1 wieder erreicht ist. Die von der Feder 16 ausgehende Kraft ist dabei so gross, dass die Bremskraft der Bremseinrichtung 9 überwunden und die formschlüssige Verbindung zwischen dem Schaftteil 7 und den Kugeln 11 aufgehoben wird. In der Ausgangsstellung des Treibkolbens 6 befinden sich die umlaufenden Vertiefungen 13 zwischen einem setzrichtungsseitigen freien Ende der Kolbenführung 4 und der Bremseinrichtung 9.

Damit eine gute formschlüssige Verbindung zwischen dem Schaftteil 7 des Treibkolbens 6 und den Kugeln 11 erreicht wird, ist der Grund der Vertiefung 13 kreisausschnittartig ausgebildet, wobei der Radius des Kreisausschnittes im wesentlichen dem Radius einer der Kugeln 11 entspricht.

## Patentansprüche

1. Pulverkraftbetriebenes Setzgerät mit einem, eine Kartuschenaufnahme (3) aufweisenden Träger (2), einer in dem Träger (2) geführten, relativ zum Träger (2) versetzbaren Kolbenführung (4), einem in der Kolbenführung (4) angeordneten, ein zylindrisches Schaftteil (7) und ein Kopfteil (8) aufweisenden Treibkolben (6), der mittels Treibgasen einer in der Kartuschenaufnahme (3) angeordneten Treibladung von einer hinteren Ausgangssstellung in eine setzrichtungsseitige vordere Endstellung treibbar ist und einer Bremseinrichtung (9) für den Treibkolben (6), die wenigstens eine radial versetzbare, sich an einer konischen Innenkontur eines Federringes (10) abstützende Kugel (11) umfasst, die in einer zum Schaftteil (7) hin offenen Aufnahme (12) der Kolbenführung (4) parallel zur Längserstreckung der Kolbenführung (4) begrenzt versetzbar ist, dadurch gekennzeichnet, dass das Schaftteil (7) des Treibkolbens (6) im setzrichtungsseitigen Endbereich axial hintereinander, wenigstens zwei voneinander beabstandete mit der Kugel (11) der Bremseinrichtung (9) zusammenwirkende, umlaufend ausgebildete Vertiefungen (13) aufweist und dass die formschlüssige Verbindung zwischen dem Schaftteil und der Kugel aufgehoben wird, sobald der Treibkolben nach erfolgtem Setzvorgang wieder seine Ausgangsstellung erreicht hat.

2. Setzgerät nach Anspruch 1, dadurch gekennzeichnet, dass der Grund der Vertiefungen (13) kreisausschnittartig ausgebildet ist

3. Setzgerät nach Anspruch 2, dadurch gekennzeichnet, dass der Radius des Kreisausschnittes im wesentlichen dem Radius der Kugel (11) entspricht.

4. Setzgerät nach Anspruch 1 oder 3, dadurch gekennzeichnet, dass das Schaftteil (7) drei axial hintereinander angeordnete Vertiefungen (13) aufweist.

5. Setzgerät nach Anspruch 4, dadurch gekennzeichnet, dass die in Längsrichtung des Schaftteils (7) gemessene Breite (B) der Vertiefungen (13) im wesentlichen gleich ist

## Claims

1. Explosively actuated setting tool, comprising a support (2) including a cartridge accommodation (3), a piston guide (4) which is guided in the support (2) and transposable relative to the support (2), a drive piston (6) which is arranged in the piston guide (4) and comprises a cylindrical shaft portion (7) and a head portion (8) and which is driven by means of propellant gases of a propellant charge arranged in the cartridge accommodation (3) from a rear starting position into a forward end position as seen in the setting direction, and a braking device (9) for the drive piston (6) which includes at least one radially transposable ball (11) which supports itself on a conical inside contour of a spring washer (10) and which is definedly transposable parallel to the longitudinal extent of the piston guide (4) in an accommodation (12) of the piston guide (4) which is open towards the shaft portion (7), **characterised in that** the shaft portion (7) of the drive piston (6) comprises in the end area, as seen in the setting direction, axially one behind the other at least two spaced peripheral recesses (13) which co-operate with the ball (11) of the braking device (9), and the positive connection between the shaft portion and the ball is released as soon as the drive piston has, following a setting process, returned to its starting position.

2. Setting tool according to Claim 1, **characterised in that** the base of the recesses (13) is sectionally circular.

3. Setting tool according to Claim 2, **characterised in that** the radius of the circular recess corresponds essentially with the radius of the ball (11).

4. Setting tool according to Claim 1 or 3, **characterised in that** the shaft portion (7) comprises three recesses (13) arranged axially one behind the other.

5. Setting tool according to Claim 4, **characterised in that** the width (B) of the recesses (13) as measured in the longitudinal direction of the shaft portion (7) is essentially equal.

## Revendications

1. Outil de scellement par explosif avec un support (2) comportant un logement de cartouche (3), un guide-piston (4) guidé dans le support (2) et mobile par rapport au support (2), un piston-poussoir (6) qui est disposé dans le guide-piston (4) et comporte une partie de tige cylindrique (7) et une partie de tête (8) et qui, au moyen de gaz propulseurs d'une charge propulsive disposée dans le logement de cartouche (3) peut être propulsé d'une position initiale arrière vers une position extrême située à l'avant par rapport au sens d'enfoncement et, pour le piston-poussoir (6), un dispositif de freinage (9) qui comprend au moins une bille déplaçable radialement (11) qui prend appui sur un contour intérieur conique d'un anneau élastique (10) et qui peut se déplacer de manière limitée, parallèlement à l'extension longitudinale du guide-piston (4), dans un logement (12) du guide-piston (4) ouvert vers la partie de tige (7), caractérisé en ce que la partie de tige (7) du piston-poussoir (6) comporte, dans sa zone d'extrémité du côté du sens d'enfoncement, au moins deux renfoncements axiaux successifs de conception périphérique (13) qui sont distants l'un de l'autre et coopèrent avec la bille (11) du dispositif de freinage (9), et en ce que la liaison par complémentarité de formes entre la partie de tige et la bille est supprimée dès que le piston-poussoir a retrouvé sa position initiale au terme de l'opération d'enfoncement.

2. Outil de scellement selon la revendication 1, caractérisé en ce que le fond des renfoncements (13) présente la forme d'un segment circulaire.

3. Outil de scellement selon la revendication 2, caractérisé en ce que le rayon du segment circulaire correspond sensiblement au rayon de la bille (11).

4. Outil de scellement selon la revendication 1 ou 3, caractérisé en ce que la partie de tige (7) comporte trois renfoncements (13) disposés axialement l'un derrière l'autre.

5. Outil de scellement selon la revendication 4, caractérisé en ce que la largeur (B) des renfoncements (13) mesurée dans la direction longitudinale de la partie de tige (7) est sensiblement identique.
